# EUROPÄISCHE PATENTSCHRIFT

(11) **EP 0 182 161 B1**
(45) Veröffentlichungstag und Bekanntmachung des Hinweises auf die Patenterteilung: **09.08.1989**
(21) Anmeldenummer: 85113849.5
(22) Anmeldetag: 31.10.1985
(51) Int. Cl.: A47C 1/024, A47C 1/032

(54) **Verstellvorrichtung, insbesondere für neigbare und höhenverstellbare Stühle**
Device, particularly for reclining and height-adjustable chairs
Dispositif de réglage, notamment pour chaises inclinables et réglables en hauteur

(30) Priorität: 09.11.1984 CH 5392/84
(43) Veröffentlichungstag der Anmeldung: 28.05.1986
(73) Patentinhaber: Giroflex-Entwicklungs AG, CH-5322 Koblenz (CH)
(72) Erfinder: Locher, Hermann, CH-4143 Dornach (CH)
(74) Vertreter: EGLI-EUROPEAN PATENT ATTORNEYS

(56) Entgegenhaltungen:
- GB-A- 974 312
- US-A- 2 581 197
- US-A- 3 236 515

## Beschreibung

Die Erfindung betrifft eine Verstellvorrichtung zur Kraftbeaufschlagung von zwei zueinander beweglichen Teilen, insbesondere verstellbaren Stühlen, bestehend aus einem Zylinder und einem Kolben mit einer Führungsstange und einer, auf einer Stirnseite des Zylinders ausgeführten Kolbenstange, welcher Kolben den Innenraum des Zylinders in zwei, durch mindestens einen Kanal verbundene und mit einem fliessfähigen Medium gefüllte Zylinderteilräume unterteilt, wobei in dem einen Zylinderteilraum eine auf einem Zylinderboden und auf dem Kolben abgestützte Kraftfeder angeordnet und in dem Kolben und in der Kolbenstange eine Längsbohrung zur Aufnahme eines Steuerkolbens vorgesehen ist.

Verstellvorrichtungen der vorstehend beschriebenen Art sind in vielen Ausführungen bekannt und werden auch in verschiedener Weise eingesetzt. Eine weit verbreitete bekannte Ausführungsform einer solchen Verstellvorrichtung stellt die Gasfeder dar. In ihrer einfachsten Ausführung setzt sie sich aus einem Zylinder, einem darin geführten Kolben und einer mit dem Kolben verbundenen Kolbenstange zusammen. Der Innenraum des Zylinders ist mit einem fliessfähigen Medium, z. B. einem Gas, gefüllt, das unter einem bestimmten Druck steht. Die Gasfeder ist zwischen zwei zueinander bewegbaren Teilen angeordnet, wobei der Zylinder an dem einen und die Kolbenstange an dem anderen Teil abgestützt ist. Für die Erzielung einer Federcharakteristik wird die Kompressibilität des Gases ausgenützt, wobei der Druck im Zylinder beim Zusammendrücken des Zylinderraumes etwa linear steigt.

Die Gasfeder stellt ein verhältnismässig einfaches Gerät dar, jedoch werden an die Fertigung hohe Anforderungen gestellt, damit der Austritt des Gases an den gegeneinander bewegten Flächen möglichst gering ist.

Anstelle der Gasfeder ist es auch bekannt, Verstellvorrichtungen der eingangs beschri.ebenen Art unter Verwendung einer Arbeitsfeder, vor allem bei verstellbaren Stühlen, anzuwenden.

Bei einer bekannten Verstellvorrichtung nach US-A-3 236 515 unterteilt ein Kolben mit einer Kolbenstange und einer Führungsstange den Zylinderraum in zwei Zylinderteilräume, wobei eine Arbeitsfeder im kolbenstangenseitigen Zylinderteilraum und eine Steuerstange zur Steuerung einer Verbindungsbohrung zwischen den Zylinderteilräumen in der Führungsstange liegen. Hierbei ragen sowohl die Kolbenstange als auch die Führungsstange aus dem Zylinder und benötigen deshalb eine zusätzliche Einbaulänge zur Unterbringung von Dichtungen in den Zylinderböden und zur Betätigung der Steuerstange.

Bei einer weiteren bekannten Verstellvorrichtung nach GB-A-974 312 liegen die Arbeitsfeder und die Steuerstange im kolbenstangenseitigen Zylinderteilraum, während die Führungsstange sich durch den einen Zylinderboden erstreckt und durch einen zusätzlichen Zylinderteil von der Aussenluft abgeschlossen ist. Auch bei dieser Anordnung ist eine zusätzliche Einbaulänge nicht zu vermeiden.

Bei den beiden vorstehend beschriebenen bekannten Verstellvorrichtungen ist es zudem erforderlich, dass der kolbenstangenseitige Zylinderteilraum wegen der grösseren Baulänge der Arbeitsfeder gegenüber dem Kolbenhub ein grösseres Volumen erhält.

Dies hat eine grössere Kompressibilität des Zylindermediums und damit beim Fixieren des Kolbens in einer bestimmten Stellung eine Nachgiebigkeit zur Folge.

Ein bekanntes Anwendungsgebiet für die Gasfeder besteht bei Stühlen mit einem verstellbaren Sitz- und/oder Rückenteil. Hierbei besteht die Aufgabe der Gasfeder darin, beim Uebergang von der normalen Sitzstellung in eine Ruhestellung auf den Sitz- und/oder Rückenteil eine Gegenkraft auszuüben und den Stuhl wieder in seine normale Stellung zu bringen. Es ist aber auch erwünscht, dass der Stuhl in einer beliebigen Stellung fixiert werden kann. Hierzu sind bei der Gasfeder entsprechende Vorrichtungen bekannt, mit denen die Gasfeder in bestimmten Lagen blockiert werden kann. Es liegt nun vor allem an dem fliessfähigen Medium Gas, dass das Blockieren des Stuhls in einer bestimmten Stellung schwierig ist.

Aufgabe der Erfindung ist es, eine Verstellvorrichtung der eingangs beschriebenen Art so weiter auszugestalten, dass Verluste des fliessfähigen Zylindermedium zuverlässig vermieden und zudem bei kleiner Gesamtbaulänge das Volumen des fliessfähigen Zylindermediums klein gehalten und damit ein exaktes Fixieren des Kolbens bzw. des Zylinders an einer gewünschten Stelle erreicht werden kann.

Diese Aufgabe wird gemäss der Erfindung dadurch gelöst, dass an dem führungsstangenseitigen Zylinderboden ein Führungsstutzen angesetzt ist, der mit einer sich durch den Zylinderboden erstreckenden Längsbohrung zur Führung der Führungsstange des Kolbens versehen ist.

Die Erfindung ist in der Zeichnung in einem Ausführungsbeispiel dargestellt und nachfolgend beschrieben. Es zeigen :
Fig. 1 einen Längsschnitt einer erfindungsgemässen Verstellvorrichtung mit ihrer Steuerung,
Fig. 2 eine Ansicht derjenigen Stirnseite der Verstellvorrichtung nach Fig. 1, die auf der der kolbenstange abgewandten Seite liegt, und
Fig. 3 eine schematische Darstellung einer Anwendung der Verstellvorrichtung nach Fig. 1 bei einem Stuhl mit verstellbarer Sitzfläche und Rückenlehne.

Die in Fig. 1 dargestellte Verstellvorrichtung 1 setzt sich aus einem Zylinder 2 und einem kolben 3 mit einer kolbenstange 4 zusammen. Der Zylinder 2 weist ein Zylinderrohr 5 auf, das an seinen Enden 6, 7 durch je einen Zylinderboden 8, 9 geschlossen ist. Die Zylinderböden 8, 9 weisen umfangseitig einen Vorsprung 10 auf, der in einen Rücksprung 11 an den Enden 6, 7 des Zylinderrohrs 5 passt.

Damit die Zylinderböden 8, 9 in dieser Lage festgehalten sind, sind die Enden 6, 7 des Zylinderrohrs 5 mit einer Bördelung 12 ausgeführt. Durch den Vor- und Rücksprung 10, 11 ist der Zylinderboden 8, 9 in seiner Lage positioniert, während die Bördelung 12 die formschlüssige Fixierung der Zylinderböden 8, 9 übernimmt.

Der Kolben 3 und die Kolbenstange 4 weisen eine Längsbohrung 13 auf, die auf der der Kolbenstange 4 abgewandten Seite in eine weitere Längsbohrung 14 mit einem etwas grösseren Durchmesser als der Durchmesser der Längsbohrung 13 übergeht. Die weitere Längsbohrung 14 liegt in einer Führungsstange 17, die mit dem Kolben 3 fest verbunden und die an ihrem äusseren Ende durch einen Schraubzapfen 18 abgeschlossen ist.

In der Längsbohrung 13 ist ein Steuerkolben 20 verschiebbar geführt, der eine zylinderförmige Partie 21 mit einem kleineren Durchmesser als der Durchmesser der Längsbohrung 13 aufweist.

Der Kolben 3 unterteilt den Innenraum des Zylinders 2 in zwei Zylinderteilräume 22, 23, die über Kanäle 25 im Kolben 3 miteinander verbindbar sind, wie noch erläutert wird. Die Kanäle 25 erstrecken sich schräg verlaufend von einem der Zylinderteilräume 22, 23 in die Längsbohrung 13, berühren sich aber in dieser Bohrung nicht. Die Verbindung wird dann möglich, wenn die zylinderförmige Partie 21 mit dem kleineren Durchmesser im Bereich der Mündungen der Kanäle 25 in die Längsbohrung 13 liegt. In dem der Kolbenstange 4 abgewandten Zylinderteilraum 23 ist eine starke Feder 26 eingelegt, die sich mit ihrem einen Ende an dem Zylinderboden 9 und mit ihrem anderen Ende an dem Kolben 3 abstützt. Die Feder 26 liefert die für die Funktion der Verstellvorrichtung 1 erforderliche Federkraft. Zur Führung der Feder 26 ist an dem Zylinderboden 9 ein Führungsstutzen 27 angesetzt. In der weiteren Längsbohrung 14 der Führungsstange 17 ist eine weitere Feder 28 eingelegt, von der das eine Ende am Schraubzapfen 18 und das andere Ende an der Stirnseite der zylinderförmigen Partie 24 des Steuerkolbens 20 abgestützt ist. Die weitere Feder 28 hat die Aufgabe, die zylinderförmige Partie 24 mit dem grösseren Durchmesser gegen die beim Uebergang von der Längsbohrung 13 in die weitere Längsbohrung 14 sich bildende Schulter zu drücken.

An dem Zylinderboden 9 sind, siehe Fig. 2, zwei Laschen 30 angeordnet, durch deren Bohrung 31 ein Bolzen 32 eingeführt ist, der eine zwischen die Laschen 30 eingeführte weitere Lasche 33 eines Teils 34 hält. Die Verstellvorrichtung 1 ist zwischen dem Teil 34 und einem zu dem Teil 34 beweglichen Teil 35 angeordnet Der Teil 35 ist z. B. ein Teil eines Steges, mit dem die Kolbenstange 4 mittels einer Schraubverbindung 37 verbunden ist.

Der gesamte Innenraum des Zylinders 2, d. h. die Zylinderteilräume 22, 23 und die Kanäle 25 im Kolben 3, sind mit einem fliessfähigen Medium gefüllt. Als fliessfähiges Medium eignet sich ein sogenanntes Fliessfett, z. B. OSSAGOL V von Shell oder ein anderes ähnliches Fett. Wesentlich ist, dass das fliessfähige Medium innerhalb eines grossen Temperaturbereiches, z. B. von - 30 °C bis + 70 °C, fli,.3ssfähig ist, d. h. keine Tropfen . bildet.

Die Verstellvorrichtung 1 arbeitet wie folgt : In Fig. 1 ist der Steuerkolben 20 in seiner Endlage dargestellt, in welcher die Kanäle 25 im Kolben 3 geschlossen sind.

Da der gesamte Innenraum mit dem fliessfähigen Medium gefüllt und dieses praktisch inkompressibel ist, ist die Verstellvorrichtung 1 blockiert, d. h. eine Bewegung des Kolbens 3 ist nicht möglich. Wird nun durch ein Stellglied 40 der Steuerkolben 20 gegen die Kraftwirkung der weiteren Feder 28 verschoben, werden die Kanäle 25 durch die zylinderförmige Partie 21 kleineren Durchmessers miteinander verbunden. Nun ist es möglich, dass die Teile 34, 35 gegeneinander bewegt werden können, wobei diese Bewegung durch die Kraftfeder 26 entweder unterstützt oder gehemmt wird.

In Fig. 1 ist ersichtlich, dass an verschiedenen Stellen Dichtungen vorgesehen sind. Diese dienen der einwandfreien Dichtung des Innenraums des Zylinders 2. Die Dichtungen 41 sind vorzugsweise Weichdichtungen verschiedener Form, z. B. O-Ringe, Lippendichtungen oder Manschetten. Da ein fliessfähiges Fett verwendet wird, kann die Dichtung auch bei gegeneinander bewegten Teilen, z. B. zwischen dem Steuerkolben 20 und dem Kolben 3 oder der Kolbenstange 4 und dem Zylinderboden 8, problemlos erreicht werden. Eine Bohrung 42 im Schraubzapfen 18 verbindet die weitere Längsbohrung 14 mit der Aussenluft.

In Fig. 3 ist der Einsatz einer Verstellvorrichtung 1 an einem verstellbaren Stuhl dargestellt. An einem Fussgestell ist ein Sitzteil mit einer Rückenlehne 45 um ein Gelenk 46 schwenkbar gelagert. Der Sitzteil 44 und die Rückenlehne 45 sind an der Verstellvorrichtung 1 mit dem einen Ende abgestützt, während das andere Ende mit der Laschenverbindung 30, 33 am Fussgestell 43 abgestützt ist. Das an dem Steuerkolben 20 angreifende Stellglied 40 kann durch eine Betätigungsvorrichtung 47, z. B. eine Schraubspindel, in der Weise verstellt werden, dass einerseits die Verstellvorrichtung 1 blockiert oder der Uebergang in eine andere Stellung des Stuhls freigegeben wird. Ist die gewünschte Stuhlstellung erreicht, ist eine einwandfreie Blockierung in dieser Stellung möglich. Die Betätigungsvorrichtung 47 kann selbstverständlich auch an einer anderen Stelle vorgesehen werden, so dass sie von der auf dem Stuhl sitzenden Person ohne Mühe betätigt werden kann. Die Verstellvorrichtung 1 kann auch an anderer Stelle des Stuhls angeordnet sein, z. B. wenn das Drehgelenk 46 nicht im Kniebereich des Stuhlbenützers liegt. Andere Anordnungen der beschriebenen Verstellvorrichtung 1 sind beispielsweise aus den CH-A-661 647, EP-A-0 136 374 und CH-A-666 171 zu entnehmen. Die dort vorgesehenen Gasfedern können problemlos durch die beschriebene Verstellvorrichtung 1 ersetzt werden. Bei den in diesen Anmeldungen beschriebenen Stuhlausführungen sind der Sitzteil und die Rückenlehne zueinander beweglich. Aber auch die Höhenverstellbarkeit kann mit der Verstellvorrichtung 1 problemlos gelöst werden, da sie stufenlos verstellbar ist Gegenüber der Gasfeder weist die Verstellvorrichtung 1 den Vorteil auf, dass sie ein System ohne höheren Innendruck mit entsprechend kleineren Dichtungsproblemen ist.

Insbesondere ist darauf hinzuweisen, dass bei der beschriebenen Verstellvorrichtung die im Zylinderteilraum 23 angeordnete Feder 26 eine günstige Lösung darstellt. Der vom Zylinderboden 9 sich erstreckende Führungsstutzen 27 für die Feder 26 verringert das Volumen des Zylinderteilraumes 23 und vermeidet das Austreten der Führungsstange 17 aus dem Zylinder, jedoch unter gleichzeitiger Aufrechterhaltung eines konstanten Zylindervolumens, vorausgesetzt dass die Durchmesser der Kolbenstange 4 und der Führungsstange 17 gleich gross sind. Dadurch wird eine kompakte Ausführung der Verstellvorrichtung erreicht, da wesentliche Teile geschützt im Innern des Zylinders 2 angeordnet sind.

## Patentansprüche

1. Verstellvorrichtung (1) zur Kraftbeaufschlagung von zwei zueinander beweglichen Teilen (34, 35), insbesondere verstellbaren Stühlen, bestehend aus einem Zylinder (2) und einem Kolben (3) mit einer Führungsstange (17) und einer, auf einer Stirnseite des Zylinders herausgeführten Kolbenstange (4), welcher Kolben den Innenraum des Zylinders (2) in zwei, durch mindestens einen Kanal (25) verbundene und mit einem fliessfähigen Medium gefüllte Zylinderteilräume (22, 23) unterteilt, wobei in dem einen Zylinderteilraum (23) eine auf einem Zylinderboden (9) und auf dem Kolben (3) abgestütze Kraftfeder (27) angeordnet und in dem Kolben (3) und in der Kolbenstange (4) eine Längsbohrung (13) zur Aufnahme eine Steuerkolbens (20) vorgesehen ist, dadurch gekennzeichnet, dass an dem führungsstangenseitigen Zylinderboden (9) ein Führungsstutzen (27) angesetzt ist, der mit einer sich durch den Zylinderboden (9) erstreckenden Längsbohrung (19) zur Führung der Führungstange (17) des Kolbens (3) versehen ist.

2. Verstellvorrichtung nach Anspruch 1, dadurch gekennzeichnet, dass in der Führungsstange (17) eine weitere Längsbohrung (14) zur Aufnahme einer auf den Steuerkolben (20) drückenden weiteren Feder (28) vorgesehen ist, die einen grösseren Durchmesser als die Längsbohrung (13) aufweist, wobei der Steuerkolben (20) an einem Ende eine zylinderförmige, diesem grösseren Durchmesser entsprechende Partie (24) als Anschlagteil für den Steuerkolben (20) aufweist.

3. Verstellvorrichtung nach Anspruch 2, dadurch gekennzeichnet, dass der Anschlagteil (24) an dem innem Ende der weiteren Längsbohrung (14) eine Stellung des Steuerkolbens (20) definiert, in welcher der die Zylinderteilräume (22, 23) verbindende Kanal (25) geschlossen ist.

4. Verstellvorrichtung nach Anspruch 1, dadurch gekennzeichnet, dass die ZyJinderteiiräume (22, 23) mit einem fliessfähigen Fett gefüllt sind.

5. Verstellvorrichtung nach Anspruch 1, dadurch gekennzeichnet, dass der Zylinder (2) aus einem Rohr und den beiden Zylinderböden (8, 9) zusammengesetzt ist, wobei jeder Zylinderboden durch einen, in einem Rücksprung (11) des Zylinderrohres passenden Vorsprung (10) und durch eine Bördelung (12) der Enden (6, 7) formschlüssig fixiert ist.

6. Verstellvorrichtung nach Anspruch 1, dadurch gekennzeichnet, dass im Kolben (3) mindestens je zwei mit einem der Zylinderteilräume (22, 23) in Verbindung stehende schräg verlaufende Kanäle (25) angeordnet sind, die durch die Längsbohrung (13) miteinander verbunden sind, wobei zur Drosselung dieser Verbindung in den Steuerkolben (20) eine zylinderförmige Partie (21) mit einem kleineren Durchmesser als der Durchmesser der Längsbohrung (13) vorgesehen ist.

7. Verstellvorrichtung nach Anspruch 1, dadurch gekennzeichnet, dass sich die weitere Längsbohrung (14) durch einen Schraubzapfen (18) durch den Zylinderboden (9) erstreckt.

8. Verstellvorrichtung nach Anspruch 1, dadurch gekennzeichnet, dass die weitere Längsbohrung (14) in der Führungstange (17) durch einen Schraubzapfen (18) abgeschlossen ist, durch welchen sich eine Bohrung (42) als Verbindung zur Aussenluft erstreckt.

## Claims

1. Adjustment device (1) for force loading of two parts (34, 35) movable with respect to one another particularly adjustable chairs consisting of a cylinder (2) and a piston (3) with a guide rod (17) and a piston rod (4) led out on one end face of the cylinder, which piston divides the interior space of the cylinder (2) into two cylinder part spaces (22, 23) connected by at least one channel (25) and filled with a flowable medium wherein, in the one cylinder part space (23), there is arranged a force spring (27) supported on one cylinder floor (9) and on the piston (3) and in the piston (3) and in the piston rod (4) a longitudinal bore (13) is provided for the reception of a control piston (20) characterised in that, on the cylinder floor (9) on the side of the guide rod, a guide post (7) is set which is provided with a longitudinal bore (19) extending through the cylinder floor (9) for guiding of the guide rod (17) of the piston (3).

2. Adjustment device according to Claim 1, characterised in that, in the guide rod (17), there is provided a further longitudinal bore (14) for the receipt of a further spring (28) pressing on the control piston (20) which has a greater diameter than the longitudinal bore (13) wherein the control piston (20) has, at one end, a cylindrical shaped part (24) corresponding to this larger diameter as a stop part for the control piston (20).

3. Adjustment device according to Claim 2, characterised in that the stop part (24) defines, at the inner end of the further longitudinal bore (14), a position of the control piston (20) in which the channel (25) connecting the cylinder part spaces (22, 23) is closed.

4. Adjustment device according to Claim 1, characterised in that the cylindrical part spaces (22, 23) are filled with a flowable grease.

5. Adjustment device according to Claim 1, characterised in that the cylinder (2) consists of a tube and both of the cylinder floors (8, 9) wherein each cylinder floor is fixed in place positively by means of a bead (10) fitting in a rebate (11) of the cylindrical tube and by a swaging over (12) of the ends (6, 7).

6. Adjustment device according to Claim 1, characterised in that, in the piston (3), at least two obliquely running channels (25) are arranged which are in communication with, in each case, one of the cylindrical part spaces (22, 23) which are connected together via the longitudinal bore (13) wherein, for throttling this connection in the control piston (20), there is provided a cylindrical shaped portion (21) with a smaller diameter than the diameter of the longitudinal bore (13).

7. Adjustment device according to Claim 1, characterised in that the further longitudinal bore (14) extends through a threaded pin (18) through the cylinder floor (9).

8. Adjustment device according to Claim 1, characterised in that the further longitudinal bore (14) is closed in the guide rod (17) by means of a threaded pin (18) through which a bore (42) extends as a connection to the outside air.

## Revendications

1. Dispositif de réglage pour la sollicitation à des efforts de deux parties mobiles (34, 35) l'une par rapport à l'autre, en particulier pour chaises réglables, se composant d'un cylindre (2) et d'un piston (3) avec une tige de guidage (17) et d'une tige de piston (4) réalisée sortant sur un côté frontal du cylindre, ce piston subdivisant l'espace intérieur du cylindre (2) en deux enceintes partielles (22, 23) de cylindre reliées par au moins un canal (25) et remplies d'un milieu susceptible de s'écouler, un ressort (27) appuyé sur un fond (9) de cylindre et sur le piston (3) étant disposé dans l'une (23) des enceintes partielles de cylindre (9) et un alésage longitudinal (13) étant prévu dans le piston (3) et la tige de piston (4), pour recevoir un piston de commande (20), caractérisé en ce qu'une tubulure de guidage (27) est placée en saillie sur le fond de cylindre (9) situé côté tige de guidage, tubulure qui est pourvue d'un alésage longitudinal (19) s'étendant à travers le fond de cylindre (9), pour le guidage de la tige de guidage (17) du piston (3).

2. Dispositif de réglage selon la revendication 1, caractérisé en ce qu'un alésage longitudinal (14) supplémentaire est prévu dans la tige de guidage (17), pour recevoir un ressort (28) supplémentaire exerçant une pression sur le piston de commande (20), alésage (14) présentant un diamètre plus grand que l'alésage longitudinal (13), le piston de commande (20) présentant à une extrémité une partie (24) de forme cylindrique, correspondant à ce plus grand diamètre, servant de partie de butée pour le piston de commanda (20).

3. Dispositif de réglage selon la revendication 2 caractérisé en ce que la partie de butée (24) définit à l'extrémité intérieure du grand alésage longitudinal (14) une position du piston de commande (20) dans laquelle le canal (25) reliant les enceintes partielles de cylindre (22, 23) est obturé.

4. Dispositif de réglage selon la revendication 1, caractérisé en ce que les enceintes partielles de cylindre (22, 23) sont remplies d'une graisse susceptible de s'écouler.

5. Dispositif de réglage selon la revendication 1, caractérisé en ce que le cylindre (2) est composé d'un tube et des deux fonds de cylindre (8, 9), chaque fond de cylindre étant fixé géométriquement au moyen d'une saillie (10) passant dans un retrait (11) du tube de cylindre et d'un bord tombé (12) des extrémités (6, 7).

6. Dispositif de réglage selon la revendication 1, caractérisé en ce que sont disposés dans le piston (3) au moins deux canaux (25) dirigés obliquement, chacun relié à l'une des enceintes partielles de cylindre (22, 23), canaux qui sont reliés ensemble au moyen de l'alésage longitudinal (13), une partie (21) de forme cylindrique étant prévue, dans le piston de commande (20), d'un diamètre plus petit que le diamètre de l'alésage longitudinal (13), pour réaliser un étranglement de cette liaison.

7. Dispositif de réglage selon la revendication 1, caractérisé en ce que l'alésage longitudinal supplémentaire (14) s'étend dans le fond de cylindre (9) en passant à travers un tourillon fileté (18).

8. Dispositif de réglage selon la revendication 1, caractérisé en ce que l'alésage longitudinal (14) supplémentaire situé dans la tige de guidage (17) est délimité par un tourillon fileté (18), par lequel un alésage (42) s'étend en réalisant une liaison vers l'atmosphère.
